# EUROPÄISCHE PATENTSCHRIFT

(11) **EP 0 937 281 B1**
(45) Veröffentlichungstag und Bekanntmachung des Hinweises auf die Patenterteilung: **14.05.2003**
(21) Anmeldenummer: 97945771.0
(22) Anmeldetag: 21.10.1997
(51) Int. Cl.: G03G 15/00

(54) **VERFAHREN UND EINRICHTUNG ZUM STEUERN DER ABGABE VON BLÄTTERN AUS EINGABEFÄCHERN EINER PAPIERABGABEVORRICHTUNG EINER DRUCK- UND KOPIEREINRICHTUNG**
METHOD AND DEVICE TO CONTROL EJECTION OF SHEETS FROM INPUT COMPARTMENTS IN A PAPER OUTPUT DEVICE BELONGING TO A PRINTING AND PHOTOCOPYING SYSTEM
PROCEDE ET DISPOSITIF POUR PILOTER ET EXTRAIRE DES FEUILLES DE COMPARTIMENTS D'INTRODUCTION D'UN DISPOSITIF D'EXTRACTION DE PAPIER D'UN SYSTEME D'IMPRESSION ET DE REPRODUCTION

(30) Priorität: 22.10.1996 DE 19643620
(43) Veröffentlichungstag der Anmeldung: 25.08.1999
(73) Patentinhaber: Océ Printing Systems GmbH, 85586 Poing (DE)
(72) Erfinder: PILSL, Stephan, D-85244 Röhrmoos (DE); HELLER, Bernward, D-85551 Kirchheim (DE); OBERHOFFNER, Gerhard, D-81477 München (DE)
(74) Vertreter: Schaumburg, Thoenes & Thurn
(86) Internationale Anmeldenummer: DE9702447
(87) Internationale Veröffentlichungsnummer: WO98018051

(56) Entgegenhaltungen:
- EP-A- 0 400 525
- US-A- 4 918 489
- US-A- 4 992 882
- PATENT ABSTRACTS OF JAPAN vol. 010, no. 033 (M-452), 8.Februar 1986 & JP 60 188245 A (MINOLTA CAMERA KK), 25.September 1985,

## Beschreibung

Die Erfindung betrifft ein Verfahren und eine Einrichtung zum Steuern der Abgabe von Blättern aus Eingäbefächern einer Blattabgabevorrichtung einer Druck- und Kopiereinrichtung. Ferner betrifft die Erfindung eine Blattabgabevorrichtung zur Durchführung des Verfahrens nach dem Oberbegriff des Anspruch 7 bzw. 8, Insbesondere bei Hochleistungsdruck- und Kopiereinrichtungen sind in einer Blattabgabevorrichtung üblicherweise mehrere Eingabefächer vorgesehen, in welchen zu bedruckende Blätter oder anderes Druckgut eingelegt sind; im folgenden wird in diesem Zusammenhang nur noch vcn "Blättern" gesprochen. Aus den Eingabefächern werden Blätter abgezogen und mittels Transporteinrichtungen zu Verarbeitungseinrichtungen der Druck- und Kopiereinrichtungen befördert.

So beschreibt beispielsweise die JP-A-60-188 245 eine Blattabgabevorrichtung für eine Kopiereinrichtung, die mit zwei Eingabefächern zur Aufnahme von Blättern ausgestattet ist. An jedem Eingabefach ist eine Abzugsvorrichtung vorgesehen, mit der jeweils ein einzelnes Blatt aus dem jeweiligen Eingabe fach gezogen werden kann. Die Abzugsvorrichtungen der Eingabefächer werden entsprechend einer vorgegebenen Blatt-Abzugsreihenfolge von einer Steuerung betätigt. Während des Betriebes der Blattabgabevorrichtung überprüft die Steuerung, ob zumindest eines der Eingabefächer als annähernd leer zu definieren ist. Sobald eines der Eingabefächer als leer definiert ist, wird nurmehr die Abzugsvorrichtungen des anderen Eingabefaches von der Steuerung betätigt, die noch ausreichend Blätter enthält. Sind beide Eingabefächer annähernd leer, werden die Blätter aufeinanderfolgend aus beiden Eingabefächern entnommen, bis die Eingabefächer leer sind.

Mehrere Eingabefächer sind nicht nur vorgesehen, um die Kapazität einer Druck- und Kopiereinrichtung zu erhöhen, indem Blätter aus verschiedenen Eingabefächern nacheinander abgezogen werden können, scbald das vorherige Fach leer ist, sondern auch deswegen, damit in den einzelnen Eingabefächern unterschiedliches Druckgut, beispielsweise unterschiedlich gefärbte Blätter, Blätter mit unterschiedlich gefärbtem Vordruck, Blätter unterschiedlichen Formats, wie Formulare u.ä. untergebracht werden können. So könnten beispielsweise in einem Fach weiße Blätter, in einem weiteren Fach mit einem Firmenlogo versehenen Blätter, in einem dritten Fach personifizierte oder farbige Blätter usw. vorgesehen sein.

Mit Hilfe einer entsprechend ausgelegten Steuerung lassen sich somit Druck- oder Kopierjobs ausfuhren, bei welchen auf unterschiedliche Blätter zugegriffen wird, indem verschiedene Eingabefächer in einer ganz bestimmten Reihenfolge angesteuert werden.

Sind in einer Blattabgabevorrichtung mehrere Eingabefächer vorgesehen, so sind die Transportwege von den einzelnen Eingabefächern der Blattabgabevorrichtung beispielsweise bis zu einer Blattübergabestelle, an welcher die Blätter an die nachgeordnete Druck- und Kopiereinrichtung abgegeben werden, unterschiedlich lang. Wenn die Blätter in derselben Reihenfolge aus den einzelnen Fächern abgezogen werden, in welcher sie verarbeitet werden, können sich zwischen den einzelnen Blättern aufgrund der oft sehr unterschiedlich langen Transportwege verhältnismäßig große Abstände, d.h. Lücken ergeben

Um während des Transports zu der Blattübergabestelle bzw. zu der Druck- und Kopiersinrichtung derart große Lücken zwischen einzelnen Blättern zu vermeiden, können die unterschiedlich langen Transportwege und die dadurch bedingte unterschiedlich lange Dauer eines Blatttransports von den einzelnen Fächern zu der Blattübergabestelle berücksichtigt werden.

Beispielsweise kann ein Blatt aus einem Eingabefach, von welchem aus ein langer Transportweg bis zu der Blattübergabestelle zurückzulegen ist, früher abgezogen werden als ein Blatt aus einem Eingabefach, von dem aus ein relativ kurzer Transportweg zurückgelegt werden muß, obwohl das später abgezogene Blatt vor dem früher abgezogenen Blatt verarbeitet wird.

Die Reihenfolge, in welcher die einzelnen Blätter aus den Eingabefächern abgezogen werden, was im folgenden als Blatt-Abzugsreihenfolge bezeichnet wird, kann sich somit von der Reihenfolge unterscheiden, in welcher die Blätter verarbeitet werden, was im folgenden als Blatt-Verarbeitungsreihenfolge bezeichnet wird. Durch eine entsprechend ausgelegte Steuerung kann jedoch der Abstand zwischen den einzelnen Blättern minimiert bzw. ein Auftreten von großen Lücken vermieden und damit die Leistungsfähigkeit von Hochleistungsdruck- und - kopiereinrichtungen noch weiter gesteigert werden.

Trotzdem können sich auch bei einer optimal ausgelegten Steuerung dann Probleme ergeben, wenn ein Fach leer ist und dies zu spät festgestellt wird. Wird beispielsweise ein in der Verarbeitungsreihenfolge später zu verarbeitendes Blatt, das einen verhältnismäßig langen Transportweg durchlaufen muß, aus einem Eingabefach früher abgezogen als ein in der Verarbeitungsreihenfolge vorher zu verarbeitendes Blatt, das einen verhältnismäßig kurzen Transportweg durchlaufen muß, so kann das Problem auftreten, daß das Blatt, welches später aus dem entsprechenden Fach abgezogen wird, jedoch früher in der Verarbeitungsreihenfolge zu verarbeiten ist, nicht mehr abgezogen werden kann, da das entsprechende Eingabefach leer ist. In einem solchen Fall kann die Blattverarbeitungsreihenfolge nicht mehr eingehalten werden.

Vorstehendes Problem wird im folgenden anhand eines einfachen Beispiels verdeutlicht (vgl. Figur 1). Zum Durchführen eines Druckjobs werden Blätter aus einem Fach B und aus einem Fach D benötigt, die in der Reihenfolge B₁-B₂-D₁ verarbeitet werden sollen. Hierbei ist mit B₁ ein erstes Blatt aus dem Fach B, mit B₂ ein zweites Blatt aus dem Fach B und mit D₁ ein Blatt aus dem Fach D bezeichnet.

Das Fach D soll von der Blattübergabestelle erheblich weiter entfernt sein als das Fach B. Zur Optimierung der Druck- und Kopierzeit ist daher eine Abzugsreihenfolge D₁-B₁-B₂ zweckmäßig. Ferner wird angenommen, daß in dem Fach B nur noch ein Blatt vorhanden ist.

Die Gerätesteuerung ist dann beispielsweise so ausgelegt, daß aus dem Fach D das Blatt D₁ zu demselben Zeitpunkt abgezogen wird wie das Blatt B₁ aus dem Fach B. Aufgrund der Vorgabe, daß in dem Fach B nur noch ein Blatt vorhanden ist, ist nunmehr das Fach B leer. Somit kann das zweite Blatt B₂ aus dem Fach B nicht mehr abgezogen und daher auch die Verarbeitungsreihenfolge B₁-B₂-D₁ nicht mehr eingehalten werden.

In Fig.2 ist ein Diagramm einer Gerätesteuerung wiedergegeben, welche dafür sorgt, daß die Verarbeitungsreihenfolge B₁-B₂-D₁ eingehalten wird. In Fig.2 sind hierzu auf der Ordinate die Blattabgabezeiten bzw. Zeitpunkte und auf der Abszisse ist der Weg aufgetragen, den ein Blatt von dem jeweiligen Fach bis zu der Blattübergabestelle 10 (in Fig.1) zurücklegen muß.

Wie dem Diagramm in Fig.2 zu entnehmen ist, wird das Blatt B₁ bezogen auf den Nullpunkt des Diagramms nach einer Zeit 1,5s aus dem Eingabefach B abgezogen und entlang eines durch einen Richtungspfeil gekennzeichneten Transportwegs b transportiert. Hierbei sind mit VB₁ und HB₁ die Vorder- bzw. Hinterkante des Blattes B₁ bezeichnet. Zur Zeit 2,3s hat das Blatt B₁ die Blattübergabestelle 10 (Fig.1) erreicht, wo, wie auf der Abszisse des Diagramms der Fig.2 angegeben ist, der Transportweg b (0mm) endet.

Um die Abstände zwischen den in der Verarbeitungsreihenfolge B₁-B₂-D₁ zu druckenden Blättern möglichst klein zu halten, wird zu demselben Zeitpunkt, an welchem aus dem Fach B das Blatt B₁ abgezogen worden ist, aus dem Eingabefach D das Blatt D₁ abgezogen.

Aufgrund der Vorgabe, daß in dem Eingabefach B nur noch ein Blatt vorhanden ist, meldet ein dem Fach B zugeordneter Sensor S, nachdem das Blatt B₁ abgezogen ist, daß nunmehr das Eingabefach B leer ist. (Aus diesem Grund sind Vorder- und Hinterkante VB₂ bzw. HB₂ des Blattes B₂ in Fig.2 nur gestrichelt eingetragen.) Dies wird zu einem Zeitpunkt festgestellt, der auf der Ordinate etwa 1,9s entspricht.

Zu dieser Zeit befindet sich jedoch das aus dem Eingabefach D abgezogene Blatt D₁ beispielsweise an der Stelle P auf einem durch einen Richtungspfeil gekennzeichneten Transportweg d.

Da das Fach B leer ist und somit ein zweites Blatt B2 nicht abgezogen werden kann, kann auch die Verarbeitungsreihenfolge B₁-B₂-D₁ nicht eingehalten werden und die Druck- und Kopiereinrichtung wird bzw. muß gestoppt werden.

Nachdem die Druck- und Kopiereinrichtung angehalten worden *ist,* müssen somit zumindest die Blätter eines Druckjobs, die bereits aus den jeweiligen Abgabefächern abgezogen worden sind, von dem Bedienungspersonal aus der Druck- und Kopiereinrichtung entfernt werden. Im vorstehend geschilderten Beispielsfall ist dies das Blatt D_{1.} Darüber hinaus können Steuerungsprobleme im anschließenden Druck- und Kopierbetrieb dadurch auftreten, daß der Steuerung nicht bekannt ist, welche und wieviele Blätter von dem Bedienungspersonal aus der Druck- und Kopiereinrichtung entfernt wurden.

Aufgabe der Erfindung ist es daher, ein einfaches Verfahren zum Steuern der Abgabe von Blättern aus Eingabefächern einer Blattabgabevorrichtung einer Druck- und Kopiereinrichtung zu schaffen, mit welchem gewährleistet ist, daß das Einbringen von Blättern bedienerfreundlich ist. Ferner soll eine Blattabgabevorrichtung zur Durchführung des Verfahrens geschaffen werden.

Gemäß der Erfindung ist diese Aufgabe bei einem Verfahren zum Steuern der Abgabe von Blättern aus Eingabefächern einer Blattabgabevorrichtung einer Druck- und Kopiereinrichtung durch die Merkmale nach Anspruch 1 oder 3 und mit einer Blattabgabevorrichtung zum Durchführen des Verfahrens durch die Merkmale nach Anspruch 7 bzw. 8 gelöst. Vorteilhafte Weiterbildungen sind Gegenstand weiterer Ansprüche.

Bei dem erfindungsgemäßen Verfahren zum Steuern der Abgabe von Blättern aus Eingabefächern einer Blattabgabevorrichtung einer elektrofotografischen Druck- und Kopiereinrichtung werden ständig sämtliche Eingabefächer dahingehend überwacht, ob ein Eingabefach annähernd leer ist. Scbald festgestellt worden ist, daß mindestens eines der Eingabefächer annahernd leer ist, wird der Druck- oder Kopierbetrieb angehalten oder es wird von der Gerätesteuerung überprüft, ob ein in der vorgegebenen Verarbeitungsreihenfolge vorhergehendes Blatt bereits abgezogen ist oder noch in dem entsprechenden Eingabefach vorhanden ist.

Daran anschließend wird ein in der Verarbeitungsreihenfolge nächstfolgendes Blatt aus einem Eingabefach abgezogen. Die vorstehenden Schritte werden so oft wiederholt, bis ein Eingabefach leer ist. Dies kann jedoch dadurch verhindert werden, daß rechtzeitig bei dem als annähernd leer gemeldeten Fach entsprechende Blätter nachgefüllt werden. Wenn dies übersehen wird bzw. aus irgendwelchen Gründen nicht vorgenommen werden kann, wird, sobald ein Eingabefach tatsächlich leer ist, der elektrofotografische Druck- und Kopierbetrieb angehalten.

Gemäß der Erfindung hat das ständige Überprüfen der Eingabefächer, ob eines von ihnen annähernd leer ist, den besonderen Vorteil, daß der Bediener, sobald dies angezeigt ist, bzw. spätestens wenn der Druck- und Kopierbetrieb gestoppt worden ist, lediglich entsprechendes Druckgut wieder in das annähernd leere bzw. leere Fach einzubringen hat. Da bei Verwenden des erfindungsgemäßen Verfahrens die Verarbeitungsreihenfolge zu diesem Zeitpunkt noch nicht gestört ist, da kein spezifiziertes Einzelblatt in der Reihenfolge fehlt, brauchen nicht, wie bei dem eingangs geschilderten Steuerverfahren, die zu einem Druckjob gehörenden und bereits aus den Eingabefächern abgezogenen Blätter aus der Papierabgabevorrichtung bzw. gegebenenfalls sogar aus der Druck- und Kopiereinrichtung entfernt zu werden.

Entsprechend einer vorteilhaften Weiterbildung des erfindungsgemäßen Verfahrens kann auch eine Anzahl vorhergehender Blätter dahingehend überprüft werden, ob die in der vorgegebenen Verarbeitungsreihentolge jeweils vorhergehenden Blätter bereits abgezogen oder noch in den entsprechenden Eingabefächern vorhanden sind.

Bei einer etwas vereinfachten Durchführung des erfindungsgemäßen Verfahrens kann, sobald festgestellt worden ist, daß mindestens eines der Eingabefächer annähernd leer ist, auch die Abzugsreihenfolge auf den oder die Füllzustände einzelner Eingabefächer abgestimmt werden. Beispielsweise wird die Ansteuerung der einzelnen Fächer dann so geändert, daß die Abzugsreihenfolge bezüglich der aus den einzelnen Eingabefächern abzuziehenden Blätter mit der Verarbeitungsreihenfolge annähernd oder vollständig in Übereinstimmung gebracht wird. Das hat dann zur Folge, daß die Abstände zwischen einzelnen Blättern größer werden, jedoch die Verarbeitungsreihenfolge zuverlässig eingehalten wird. Ein gewisser Vorteil kann auch darin gesehen werden, daß das als annähernd leer angezeigte Eingabefach vollständig entleert werden kann, ohne daß die Verarbeitungsreihenfolge dadurch beeinträchtigt wird.

Unter besonderen Einsatzbedingungen kann es jedoch auch zweckmäßig sein, den elektrofotografischen Druck- und Kopierbetrieb sofort anzuhalten, sobald festgestellt worden ist, daß mindestens eines der Eingabefächer annähernd leer ist. Diese Maßnahme dürfte voraussichtlich jedoch nur in verhältnismäßig seltenen Fällen praktiziert werden.

Zur Durchführung des erfindungsgemäßen Verfahrens ist jedem Eingabefach ein Sensor zugeordnet, der das Signal, ein Fach ist annähernd leer, abgibt, sobald in dem Eingabefach nur noch etwa zwanzig Blätter oder weniger vorhanden sind. Gemäß der Erfindung ist der Sensor mit einer Steuereinheit verbunden, die bei Anliegen eines Signals, daß ein Fach annähernd leer ist, die zeitlichen Abstände zwischen den Blättern ändert bzw. vergrößert, die von den einzelnen Eingabefächern abgezogen werden, wodurch letztlich die Verarbeitungsreihenfolge eingehalten wird.

Vorzugsweise ist jedem Eingabefach noch ein zweiter Sensor, beispielsweise in Form einer Lichtschranke zugeordnet, der dann ein Signal abgibt, sobald das Eingabefach ganz leer ist.

Nachfolgend wird die Erfindung unter Bezugnahme auf die anliegenden Zeichnungen näher erläutert. Es zeigen:
- Fig.1: eine Papierabgabevorrichtung mit mehreren Eingabefächern einer Druck- und Kopiereinrichtung;
- Fig.2: ein mögliches Steuerdiagramm zum Steuern der Abgabe von Blättern aus Eingabefächern einer Papierabgabevorrichtung einer Druck- und Kopiereinrichtung, und
- Fig.3: ein Steuerdiagramm zum Steuern der Abgabe von Blättern aus Eingabefächern der Papierabgabevorrichtung, bei welchem das erfindungsgemäße Verfahren realisiert ist.

In Fig.1 weist eine Papierabgabevorrichtung mehrere Eingabefächer A bis D sowie einen externen Einzug E auf. In den Eingabefächern A bis D sind jeweils Blattstapel 1a bis 1d untergebracht. Durch Hubvorrichtungen 2a bis 2d werden die Blattstapel 1a bis 1d nach oben gegen Blattabzugsvorrichtungen 4a bis 4d gedrückt. Ferner sind an den Eingabefächern A bis D jeweils Sensoren 5a bis 5d angeordnet, welche ein Signal abgeben, sobald das entsprechende Fach der Fächer A bis D annähernd leer ist. Ferner ist am Boden der Fächer A bis D jeweils ein Sensor S angeordnet, der ein Signal abgibt, wenn das jeweilige Fach leer ist.

Mittels Transporteinrichtungen 6a bis 6d und 7a bis 7d werden Blätter, welche von den jeweiligen Eingabefächern A bis D mittels der diesen Fächern zugeordneten Blattabzugsvorrichtungen 4a bis 4d abgezogen worden sind, auf Transportwegen a bis d transportiert und werden schließlich von einer weiteren Transporteinrichtung 8 übernommen, von welcher aus die Blätter zu einer Blattübergabestelle 10 transportiert werden, an welcher die Blätter von der Papierabgabeeinrichtung an eine nicht dargestellte Druck- und Kopiereinrichtung übergeben werden.

An dem externen Einzug E eingebrachte Blätter werden mittels Transporteinrichtungen 7e entlang eines Transportweges e befördert, bis sie von der Transportvorrichtung 7d, die am Ende des Transportweges d vorgesehen ist, übernommen werden. Zur Transportüberwachung sind in den Transportwegen a bis e an verschiedenen Stellen Lichtschranken 9 vorgesehen.

Bei einer automatischen Blattabgabe wird beispielsweise ein Blatt, das mittels der Blattabzugsvorrichtung 4a von einem in dem Fach A untergebrachten Blattstapel 1a abgezogen worden ist, entlang des Transportwegs a mittels der Transporteinrichtungen 6a, 7a und 8 zu der Blattübergabestelle 10 transportiert. Analog hierzu werden aus den Eingabefächern B, C und D abgezogene Blätter entlang der Transportwege b bis d mittels der Transporteinrichtungen 6b, 7b, 8 bzw. 6c, 7c, 7b, 8 und 6d, 7d, 7c, 7b und 8 zu der Blattübergabestelle 10 transportiert.

Wie Fig.1 zu entnehmen ist, ist von den Transportwegen a bis d von den Eingabefächern A bis D bis zu der Blattübergabestelle 10 der Transportweg b der kürzeste und der Transportweg d der längste.

In Fig.3 ist ein Diagramm einer Steuerung dargestellt, die nach dem erfindungsgemäßen Verfahren arbeitet. In Fig.3 sind auf der Ordinate ebenfalls wieder verschiedene Zeiten in Sekunden (s) und auf der Abszisse die Länge von Transportwegen in mm aufgetragen. Auch in dem in Fig.3 dargestellten Diagramm soll eine Blatt-Verarbeitungsreihenfolge B₁-B₂-D₁ eingehalten werden.

Im Unterschied zu der möglichen, anhand von Fig.2 beschriebenen Steuerung soll jedoch ein Sensor, beispielsweise der Sensor 5b angezeigt haben, daß das Eingabefach B annähernd leer ist. Sobald die Feststellung erfolgt ist, daß ein Eingabefach annähernd leer ist, kommt das erfindungsgemäße Verfahren zum Tragen.

Das bedeutet, daß im vorliegenden Fall wiederum das Blatt B₁ beispielsweise zur Zeit 1,5s abgezogen wird. Von dem Fach B zugeordneten Sensor S wird etwa zur Zeit 1,9s festgestellt, daß das Fach B nach dem Abziehen des Blattes B₁ noch nicht leer ist, bzw. zumindest noch ein Blatt vorhanden ist.

Unmittelbar danach, etwa zur Zeit 2,1s, wird die Blattabzugsvorrichtung 4d des Fachs D angesteuert. Das Blatt D₁ wird abgezogen und auf dem durch einen Richtungspfeil angedeuteten Transportweg d in Richtung zu der Blattübergabestelle 10 befördert. Etwa zum Zeitpunkt 2,3s wird dann auch das Blatt B. mittels der Blattabzugseinrichtung 4b abgezogen und auf den durch einen Richtungspfeil gekennzeichneten Transportweg b in Richtung zu der Blattübergabestelle 10 befördert.

Da somit das Blatt D₁ aus dem Fach D, bezogen auf das Blatt B₂, verzögert abgezogen und an die Transporteinrichtungen 6d übergeben wurde, das zweite Blatt B₂ aus dem Fach B jedoch ohne Verzögerung abgezogen worden ist, ist zwischen dem Blatt B₂ und dem Blatt D₁ ein größerer Zwischenraum entstanden.

Wenn nach dem Abzug des Blattes B₁ von dem Sensor S gemeldet worden wäre, das Fach B ist nunmehr leer, wäre im Fach D kein Blatt von dem dort untergebrachten Papierstapel 1d abgezogen worden.

Wie dem Diagramm in Fig.3 zu entnehmen ist, ist somit zuverlässig die Verarbeitungsreihenfclge B₁-B₂-D₁ in der Druck- und Kopiereinrichtung gewährleistet. Lediglich der Zwischenraum bzw. die Lücke zwischen dem Blatt B₂ sowie dem Blatt D₁ ist aufgrund des Ansprechens des dem Fach B zugeordneten Sensors 5b, der angezeigt hat, daß das Fach B annähernd leer ist, größer, bis in dem beschriebenen Beispiel das Fach B tatsächlich leer ist.

### Bezugszeichenliste

- 10: Blattübergabestelle
- 1a bis 1d: Blattstapel
- 2a bis 2d: Hubvorrichtung
- 4a bis 4d: Blattabzugsvorrichtung
- 5a bis 5d: Sensor (annähernd leer)
- 6a bis 6d: Transporteinrichtung
- 7a bis 7d: Transporteinrichtung
- 7e: Transporteinrichtung
- 8: Transporteinrichtung
- 9: Lichtschranke
- a bis d: Transportweg
- E: externer Einzug
- e: Transportweg
- S: Sensor (leer)

## Patentansprüche

1. Verfahren zum Steuern der Abgabe von Blättern aus Eingabefächern einer Blattabgabevorrichtung einer Druck- oder Kopiereinrichtung,
bei dem sich eine Blatt-Abzugsreihenfolge, in der die Blätter aus den verschiedenen Eingabefächern abgezogen werden, von einer Blatt-Verarbeitungsreihenfolge unterscheidet, in der die Druck- oder Kopiereinrichtung die Blätter bearbeitet,
bei dem überprüft wird, ob in dem Eingabefach, aus dem das gemäß der Verarbeitungsreihenfolge als nächstes zu verarbeitende Blatt abgezogen wird, noch eine Mindestanzahl von Blättern enthalten oder das Eingabefach als annähernd leer zu definieren ist, und
bei dem, wenn das überprüfte Eingabefach als annähernd leer definiert worden ist, das in der Abzugsreihenfolge als nächstes abzuziehende Blatt erst abgezogen wird, nachdem überprüft worden ist, ob in dem als annähernd leer definierten Eingabefach noch ein Blatt vorhanden ist.

2. Verfahren nach Anspruch 1, **dadurch gekennzeichnet, daß** der Druck- oder Kopierbetrieb abgebrochen wird, wenn in dem als annähernd leer definierten Eingabefach kein Blatt mehr vorhanden ist, ohne daß das in der Abzugsreihenfolge als nächste abzuziehende Blatt abgezogen wird.

3. Verfahren zum Steuern der Abgabe von Blättern aus Eingabefächern einer Blattabgabevorrichtung einer Druck- oder Kopiereinrichtung,
bei dem sich eine Blatt-Abzugsreihenfolge von einer Blatt-Verarbeitungsreihenfolge nur solange unterscheidet, bis festgestellt worden ist, daß mindestens eines der Eingabefächer annähernd leer ist,
und bei dem die Blatt-Abzugsreihenfolge gemäß der BlattVerarbeitungsreihenfolge gewählt wird, sobald mindestens eines der Eingabefächer annähernd leer ist.

4. Verfahren nach Anspruch 3, **dadurch gekennzeichnet, daß** bei mindestens einem annahernd leerem Eingabefach, das gemäß der Verarbeitungsreihenfolge nächste Blatt nur dann abgezogen wird, wenn ein gemäß der Verarbeitungsreihenfolge vor dem nächsten Blatt zu verarbeitendes Blatt bereits abgezogen oder noch in dem entsprechenden Eingabefach vorhanden ist, und daß der Druck- oder Kopierbetrieb angehalten wird, falls ein Eingabefach leer ist.

5. Verfahren nach Anspruch 4, **dadurch gekennzeichnet, daß** das vor dem nächsten Blatt zu verarbeitende Blatt in der Verarbeitungsreihenfolge unmittelbar vor dem nächsten Blatt liegt.

6. Verfahren nach einem der vorhergehenden Ansprüche, **dadurch gekennzeichnet, daß** ein Signal, daß ein Fach annähernd leer ist, erzeugt wird, sobald in einem Eingabefach etwa zwanzig Blätter vorhanden sind.

7. Blattabgabevorrichtung für eine Druck- oder Kopiereinrichtung,
mit mindestens zwei Eingabefächern (A bis D) zur Aufnahme von Blättern,
mit einer an jedem Eingabefach (A bis D) vorgesehenen Abzugsvorrichtung (4a bis 4d) zum Abziehen jeweils eines einzelnen Blattes aus dem jeweiligen Eingabefach (A bis D),
mit einer Steuerung zum Betätigen der Abzugsvorrichtungen (4a bis 4d), die eine Blatt-Abzugsreihenfolge vorgibt, in der die Abzugsvorrichtungen (4a bis 4d) die Blätter aus den verschiedenen Eingabefächern (A bis D) abziehen, und überprüft, ob zumindest eines der Eingabefächer (A bis D) als annähernd leer zu definieren ist, und
mit einer durch Transportwege (a bis d) mit den Abzugsvorrichtungen (4a bis 4d) in Verbindung stehenden Blattübergabestelle (10) zur Übergabe der Blätter an die Druck- oder Kopiereinrichtung in einer durch die Steuerung vorgegebenen Blatt-Verarbeitungsreihenfolge,
**dadurch gekennzeichnet,**
**daß** sich die Abzugsreihenfolge von der Bearbeitungsreihenfolge unterscheidet, und
**daß** die Steuerung die Abzugsvorrichtung (4a bis 4d) eines Eingabefaches (A bis D), das als annähernd leer definiert ist, und aus dem das in der Abzugsreihenfolge als nächstes abzuziehende Blatt abgezogen werden soll, erst betätigt, nachdem die Steuerung überprüft hat, ob in dem als annähernd leer definierten Eingabefach (A bis D) noch ein Blatt vorhanden ist.

8. Blattabgabevorrichtung für eine Druck- oder Kopiereinrichtung,
mit mindestens zwei Eingabefächern (A bis D) zur Aufnahme von Blättern,
mit einer an jedem Eingabefach (A bis D) vorgesehenen Abzugsvorrichtung (4a bis 4d) zum Abziehen jeweils eines einzelnen Blattes aus dem jeweiligen Eingabefach (A bis D),
mit einer Steuerung zum Betätigen der Abzugsvorrichtungen (4a bis 4d), die eine Blatt-Abzugsreihenfolge vorgibt, in der die Abzugsvorrichtungen (4a bis 4d) die Blätter aus den verschiedenen Eingabefächern (A bis D) abziehen, und überprüft, ob zumindest eines der Eingabefächer (A bis D) als annähernd leer zu definieren ist, und
mit einer durch Transportwege (a bis d) mit den Abzugsvorrichtungen (4a bis 4d) in Verbindung stehenden Blattübergabestelle (10) zur Übergabe der Blätter an die Druck- oder Kopiereinrichtung in einer durch die Steuerung vorgegebenen Blatt-Verarbeitungsreihenfolge,
**dadurch gekennzeichnet,**
**daß** die Steuerung so lange eine sich von der Verarbeitungsreihenfolge unterscheidende Abzugsreihenfolge vorgibt, bis mindestens eines der Eingabefächer (A bis D) als annähernd leer definiert ist, und die Steuerung die Abzugsreihenfolge entsprechend der Bearbeitungsreihenfolge ändert, sobald mindestens eines der Eingabefächer (A bis D) als annähernd leer definiert ist.

9. Blattabgabevorrichtung nach Anspruch 7 oder 8,
**dadurch gekennzeichnet, daß** jedem Eingebefach (A bis D) ein Sensor (5a bis 5d) zugeordnet ist, welcher an die Steuerung ein Signal abgibt, sobald das Eingabefach, dem er zugeordnet ist, annähernd leer ist.

10. Blattabgabevorrichtung nach Anspruch 9, **dadurch gekennzeichnet, daß** die Steuerung beim Anliegen eines von einem aktivierten Sensor (5a bis 5d) erzeugten Signals die zeitlichen Abstände zwischen von den einzelnen Eingabefächern (A bis D) abgezogenen Blättern ändert.

11. Blattabgabevorrichtung nach Anspruch 9 oder 10, **dadurch gekennzeichnet**, deß in jedem Eingabefach (A bis D) ein zweiter Sensor, vorzugsweise eine Lichtschranke (S), angeordnet ist, die ein Signal erzeugt, scbald das ihm zugeordnete Eingabefach (A bis D) leer ist.

## Claims

1. Method for controlling the output of sheets from input compartments of a sheet output means of a printer or copier device,
wherein a sheet removal sequence in which the sheets are taken from the various input compartments differs from a sheet processing sequence in which the printer or copier device processes the sheets,
wherein a check is carried out to see whether a minimum number of sheets is still contained in the input compartment from which the next sheet to be processed according to the processing sequence is taken or whether the input compartment is to be defined as almost empty, and
wherein, when the input compartment that has been checked has been defined as almost empty, the sheet to be taken next in the removal sequence is only taken after a check has been carried out to see whether a sheet is still present in the input compartment defined as almost empty.

2. Method according to claim 1, **characterized in that** the printer or copier operation is interrupted when a sheet is no longer present in the input compartment defined as almost empty without taking the sheet to be removed next in the removal sequence.

3. Method for controlling the output of sheets from input compartments of a sheet output means of a printer or copier device,
wherein a sheet removal sequence differs from a sheet processing sequence only until it has been found that at least one of the input compartments is almost empty,
and wherein the sheet removal sequence is selected according to the sheet processing sequence as soon as at least one of the input compartments is almost empty.

4. Method according to claim 3, **characterized in that**, in the case of at least one almost empty input compartment, the next sheet according to the processing sequence is only taken when a sheet to be processed before the next sheet according to the processing sequence has already been taken or is still present in the corresponding input compartment,
and **in that** the printer or copier operation is stopped when an input compartment is empty.

5. Method according to claim 4, **characterized in that** the sheet in the processing sequence to be processed before the next sheet lies immediately in front of the next sheet.

6. Method according to one of the preceding claims, **characterized in that** a signal that a compartment is almost empty is generated as soon as approximately twenty sheets are present in an input compartment.

7. Sheet output means for a printer or copier device,
comprising at least two input compartments (A to D) for the acceptance of sheets,
comprising a removal means (4a to 4d) provided at each input compartment (A to D) for removing a respective single sheet from the respective input compartment (A to D),
comprising a controller for actuating the removal means (4a to 4d) that prescribes a sheet removal sequence in which the removal means (4a to 4d) take the sheets from the various input compartments (A to D) and checks whether at least one of the input compartments (A to D) is to be defined as almost empty, and
comprising a sheet transfer location (10) in communication with the removal means (4a to 4d) via conveying paths (a to d) for transferring the sheets to the printer or copier device in a sheet processing sequence prescribed by the controller,
**characterized in that**
the removal sequence differs from the processing sequence, and
**in that** the controller only activates the removal means (4a to 4d) of an input compartment (A to D) that is defined as almost empty and from which the next sheet in the removal sequence is to be taken after the controller has checked whether a sheet is still present in the input compartment (A to D) defined as nearly empty.

8. Sheet output means for a printer or copier device,
comprising at least two input compartments (A to D) for the acceptance of sheets,
comprising a removal means (4a to 4d) provided at each input compartment (A to D) for removing a respective single sheet from the respective input compartment (A to D),
comprising a controller for actuating the removal means (4a to 4d) that prescribes a sheet removal sequence in which the removal means (4a to 4d) take the sheets from the various input compartments (A to D) and checks whether at least one of the input compartments (A to D) is to be defined as almost empty, and
comprising a sheet transfer location (10) in communication with the removal means (4a to 4d) via conveying paths (a to d) for transferring the sheets to the printer or copier device in a sheet processing sequence prescribed by the controller,
**characterized in that**
the controller prescribes a removal sequence that differs from the processing sequence until at least one of the input compartments (A to D) is defined as almost empty, and the controller modifies the removal sequence according to the processing sequence as soon as at least one of the input compartments (A to D) is defined as almost empty.

9. Sheet output means according to claim 7 or 8, **characterized in that** a sensor (5a to 5d) is allocated to each input compartment (A to D), said sensor outputting a signal to the controller as soon as the input compartment to which it is allocated is almost empty.

10. Sheet output means according to claim 9, **characterized in that** the controller changes the time spacings between the sheets removed from the individual input compartments (A to D) when a signal generated by an activated sensor (5a to 5d) is applied.

11. Sheet output means according to claim 9 or 10, **characterized in that** a second sensor (S), preferably a light barrier, is arranged in every input compartment (A to D), said light barrier generating a signal as soon as the input compartment (A to D) allocated to it is empty.

## Revendications

1. Procédé de commande de la délivrance de feuilles à partir de compartiments d'entrée d'un dispositif de délivrance de feuilles d'un appareil d'impression ou de copie,
dans lequel un ordre de retrait de feuilles, selon lequel les feuilles sont retirées des différents compartiments d'entrée, se différencie d'un ordre de traitement de feuilles, selon lequel l'appareil d'impression ou de copie traite les feuilles,
dans lequel il est vérifié si un nombre minimal de feuilles est encore contenu dans le compartiment d'entrée d'où est retirée la feuille suivante à traiter selon l'ordre de traitement, ou bien si le compartiment d'entrée doit être considéré comme étant à peu près vide, et
dans lequel, si le compartiment d'entrée vérifié a été considéré comme étant à peu près vide, la feuille suivante à retirer selon l'ordre de retrait n'est retirée qu'après avoir vérifié si une feuille se trouve encore dans le compartiment d'entrée considéré comme étant à peu près vide.

2. Procédé selon la revendication 1,
**caractérisé en ce que** le mode d'impression ou de copie est interrompu lorsqu'il n'y a plus de feuilles dans le compartiment d'entrée considéré comme étant à peu près vide sans retirer la feuille suivante à retirer selon l'ordre de retrait.

3. Procédé de commande du retrait de feuilles de compartiments d'entrée d'un dispositif de délivrance de feuilles d'un appareil d'impression ou de copie,
dans lequel un ordre de retrait de feuilles se différencie d'un ordre de traitement de feuilles tant qu'il est déterminé qu'au moins l'un des compartiments d'entrée est à peu près vide,
et dans lequel l'ordre de retrait de feuilles est choisi d'après l'ordre de traitement de feuilles dès qu'au moins l'un des compartiments d'entrée est à peu près vide.

4. Procédé selon la revendication 3,
**caractérisé en ce que**, dans le cas où au moins un compartiment d'entrée est à peu près vide, la feuille suivante selon l'ordre de traitement n'est retirée que si une feuille à traiter avant la feuille suivante selon l'ordre de traitement est déjà retirée, ou bien se trouve encore dans le compartiment d'entrée correspondant, et **en ce que** le mode d'impression ou de copie est arrêté dans le cas où un compartiment d'entrée est vide.

5. Procédé selon la revendication 4, **caractérisé en ce que** la feuille à traiter avant la feuille suivante selon l'ordre de traitement se trouve immédiatement avant la feuille suivante.

6. Procédé selon l'une des revendications précédentes, **caractérisé en ce qu'**il est généré un signal indiquant qu'un compartiment est à peu près vide dès qu'il reste à peu près vingt feuilles dans un compartiment d'entrée.

7. Dispositif de délivrance de feuilles pour un appareil d'impression ou de copie, comportant :
au moins deux compartiments d'entrée (A à D) destinés à recevoir des feuilles,
un dispositif de retrait (4a à 4d) prévu au niveau de chaque compartiment d'entrée (A à D) et destiné à retirer une feuille individuelle du compartiment d'entrée correspondant (A à D),
une commande destinée à actionner les dispositifs de retrait (4a à 4d), qui impose un ordre de retrait de feuilles selon lequel les dispositifs de retrait (4a à 4d) retirent les feuilles des différents compartiments d'entrée (A à D), et qui vérifie si au moins l'un des compartiments d'entrée est considéré comme étant à peu près vide, et
une station de transfert de feuilles(10) en liaison avec les dispositifs de retrait (4a à 4d) via des chemins de transport (a à d) et destinée à transférer les feuilles à l'appareil d'impression ou de copie dans un ordre de traitement de feuilles imposé par la commande,
**caractérisé en ce que**
l'ordre de retrait se différencie de l'ordre de traitement, et **en ce que**
la commande n'actionne le dispositif de retrait (4a à 4d) d'un compartiment d'entrée (A à D), qui est considéré comme étant à peu près vide et duquel doit être retirée une feuille suivante à traiter dans l'ordre de retrait, qu'après que la commande a vérifié si une feuille reste encore dans le compartiment d'entrée (A à D) considéré comme étant à peu près vide.

8. Dispositif de retrait de feuilles pour un appareil d'impression ou de copie, comportant :
au moins deux compartiments d'entrée (A à D) destinés à recevoir des feuilles,
un dispositif de retrait (4a à 4d) prévu au niveau de chaque compartiment d'entrée (A à D) et destiné à retirer à chaque fois une feuille individuelle du compartiment d'entrée correspondant (A à D),
une commande destinée à actionner les dispositifs de retrait (4a à 4d), qui impose un ordre de retrait de feuilles selon lequel les dispositifs de retrait (4a à 4d) retirent les feuilles des différents compartiments d'entrée (A à D), et qui vérifie si au moins l'un des compartiments d'entrée est considéré comme étant à peu près vide, et
une station de transfert de feuilles (10) en liaison avec les dispositifs de retrait (4a à 4d) via des chemins de transport (a à d), et destinée à transférer les feuilles à l'appareil d'impression ou de copie dans un ordre de traitement de feuilles imposé par la commande,
**caractérisé en ce que**
la commande impose un ordre de retrait se différenciant de l'ordre de traitement tant qu'au moins l'un des compartiments d'entrée (A à D) est considéré comme étant à peu près vide, et la commande modifie l'ordre de retrait d'après l'ordre de traitement dès qu'au moins l'un des compartiments d'entrée (A à D) est considéré comme étant à peu près vide.

9. Dispositif de délivrance de feuilles selon la revendication 7 ou 8, **caractérisé en ce qu'**il est associé à chaque compartiment d'entrée (A à D) un capteur (5a à 5d) qui délivre un signal à la commande dès que le compartiment d'entrée auquel ledit capteur est associé est à peu près vide.

10. Dispositif de délivrance de feuilles selon la revendication 9, **caractérisé en ce que**, lors de la délivrance d'un signal généré par un capteur activé (Sa à 5d), les intervalles de temps entre les feuilles délivrées par les compartiments d'entrée individuels (A à D) sont modifiés.

11. Dispositif de délivrance de feuilles selon la revendication 9 ou 10, **caractérisé en ce que**, dans chaque compartiment d'entrée (A à D), est agencé un deuxième capteur, de préférence une barrière lumineuse (S), qui génère un signal dès que le compartiment d'entrée (A à D) qui lui est associé est vide.
